# EUROPÄISCHE PATENTSCHRIFT

(11) **EP 1 794 355 B1**
(45) Veröffentlichungstag und Bekanntmachung des Hinweises auf die Patenterteilung: **16.03.2011**
(21) Anmeldenummer: 05785666.8
(22) Anmeldetag: 07.09.2005
(51) Int. Cl.: D01H 1/241

(54) **RINGSPINNMASCHINENSPINDEL FÜR TANGENTIALRIEMENTRIEB**
RING SPINNER SPINDLE FOR TANGENTIAL BELT DRIVE
FÜR TANGENTIALRIEMENANTRIEB VORGESEHENE RINGSPINNSPINDEL

(30) Priorität: 14.09.2004 DE 102004044927
(43) Veröffentlichungstag der Anmeldung: 13.06.2007
(73) Patentinhaber: Oerlikon Textile GmbH & Co. KG, 42897 Remscheid (DE)
(72) Erfinder: MANN, Peter, 73095 Albershausen (DE); BENKERT, Thomas, 73326 Deggingen (DE)
(74) Vertreter: Hamann, Arndt
(86) Internationale Anmeldenummer: PCT/EP2005/009605
(87) Internationale Veröffentlichungsnummer: WO 2006/029748

(56) Entgegenhaltungen:
- DE-C1- 4 432 005
- GB-A- 411 949
- US-A- 2 210 787

## Beschreibung

Die Erfindung betrifft eine für Tangentialriemenantrieb vorgesehene Ringspinnspindel mit einem Spindellagergehäuse, bei dem eine zwischen benachbarten Ringspinnspindeln angeordnete Anpressrolle zum Anpressen des Tangentialriemens an die Wirtel der Spindeln vorgesehen ist.

Derartige Tangentialantriebe weisen Anpressrollen auf, mittels deren der Tangentialriemen gegen die Wirtel der Spindeln drückbar ist.

Geläufige Anpressrollen (DE 44 32 005 C1) sind paarweise an einem oder mehreren Federgliedern befestigt, die in ihrer Mitte an einem auf der Spindelbank sitzenden Träger angeordnet sind. Da nur zwischen jeder zweiten Spindel eine Anpressrolle vorgesehen ist, bedingen derartige Anpressrollen durch vier teilbare Anzahlen von Spindeln und müssen gesondert von den Spindellagergehäusen montiert und justiert werden.

Es sind auch einzelne Anpressrollen bekannt (DE 28 51 326 C2, DE 42 37 476 A1), die jedoch ebenfalls gesondert von den Spindeln an der Spindelbank befestigt sind. Auch sie erfordern daher nach Montage der Spindeln und ihrer selbst eine Justage in Bezug auf die Spindeln, um den richtigen Anpressdruck des Tangentialriemens zu gewährleisten.

Der Erfindung war daher die Aufgabe gestellt, eine Vormontage von Spindellagergehäusen und Anpressrollen zu ermöglichen und die Einstellung der Anpressrollen zu den Ringspinnspindeln zu vereinfachen. Sie löst diese Aufgabe durch die im Kennzeichen des Hauptanspruches genannten Merkmale.

Durch das Anordnen einer Fläche zum Befestigen des Trägers der Anpressrolle am Spindellagergehäuse kann die Montage der Anpressrolle unabhängig von deren Montage in der Ringspinnmaschine, insbesondere im Herstellerwerk erfolgen.

Durch Einstellhilfen an der Fläche am Spindellagergehäuse und dem mit dieser Fläche zusammenwirkenden Träger der Anpressrolle kann auf einfache Weise eine funktionsgerechte Montage und Justage der Teile erreicht werden. Erfindungsgemäß bestehen die Einstellhilfen aus mehreren Nuten und einer in eine der Nuten eingreifenden Feder am Träger.

Bevorzugt sind die Nuten in der Fläche am Spindellagergehäuse und die Feder am Träger der Anpressrolle angeordnet. Es versteht sich aber, dass die Anordnung auch so gewählt werden kann, dass die Nuten am Träger und die Feder am Spindellagergehäuse sitzen.

Um die funktionsgerechte Lage der Anpressrolle am Spindellagergehäuse zu bestimmen, sind die Nuten im gegenseitigen Abstand der Hälfte der Differenz der Spindelteilung oder der Spindelteilungen angeordnet, die an der Ringspinnmaschine vorgesehen ist bzw. sind. Dadurch wird erreicht, dass die Anpressrolle derart am Spindellagergehäuse montiert werden kann, dass sie nach Montage der Ringspinnspindel in der Mitte zwischen zwei Spindeln zu stehen kommt.

Um diese Mittelstellung der Anpressrolle zwischen zwei Spindeln zu beiden Seiten der Spindel zu ermöglichen, sind die Nuten in zwei nebeneinander liegenden Gruppen angeordnet, in denen die Aufeinanderfolge der gegenseitigen Abstände der Nuten entgegengesetzt ist.

Um auch die Einstellung des Abstandes der Anpressrolle in Richtung auf den Tangentialriemen und damit dessen Anlagedruck an die Wirtel einstellen zu können, sind Anlageflächen am Spindellagergehäuse und am Träger für die Anpressrolle vorgesehen, zwischen die entsprechende Abstandslehren einlegbar sind.

In den Figuren der Zeichnung ist ein Ausführungsbeispiel der Erfindung beispielhaft dargestellt. Es zeigen
Fig. 1 die Seitenansicht eines Spindellagergehäuses;
Fig. 2 die Rückansicht eines Spindellagergehäuses.

Ein vorzugsweise im Druckgussverfahren aus Leichtmetall hergestelltes Spindellagergehäuse 1 weist zwei teilzylindrische Lagerschalen 2 und 3 auf, mittels deren es unter Zusammenwirken mit einer Klemmlasche 4 und einer Schraube 5 und Mutter 6 an zwei übereinander angeordneten Spindelträgerrohren 7 und 8 im Gestell der Ringspinnmaschine befestigbar ist.

Im Spindellagergehäuse 1 sind die hier nicht im Einzelnen dargestellten Lagerorgane der Spindel 9 angeordnet. Ebenso ist das Oberteil der Spindel nicht dargestellt, das insbesondere den Kops trägt. Die Spindel besitzt einen Wirtel 10, an dem sie durch einen Tangentialriemen 11 zusammen mit den weiteren Spindeln der Ringspinnmaschine angetrieben wird.

Um den erforderlichen Anpressdruck des Tangentialriemens 11 am Wirtel 10 zu gewährleisten, dient eine Anpressrolle 12. Ihre Lagerung 13 ist über eine Blattfeder 14 und einen Schlitten 15 an einem Tragwinkel 16 befestigt. Der Tragwinkel 16 seinerseits ist auf einer Fläche 17 am Spindellagergehäuse 1 befestigt.

Für das lagerichtige Montieren der Anpressrolle 12 am Spindellagergehäuse 1 sicher zu stellen, sind Einstellhilfen vorgesehen. Die lagegerechte Stellung der Anpressrolle wird durch ihren Abstand von einer gedachten Tangente an die Wirtel der Spindeln, also senkrecht zu den Anlageflächen der Lagerschalen 2, 3, und durch ihre Stellung mittig zu benachbarten Spindeln, also in Richtung der Anlageflächen der Lagerschalen 2, 3 bestimmt.

Der Abstand von der gedachten Tangente kann durch eine zwischen eine Anlageflächen 18 am Spindellagergehäuse 1 und eine ihr gegenüber liegende Anlagefläche 18' am Tragwinkel 16 eingelegte, gestrichelt dargestellte Abstandslehre 19 bestimmter Abmessung erreicht werden. Um dies Einstellmöglichkeit zu gewähren, steht die Fläche 17 zur Achse der Spindel senkrecht. Falls diese Einstellmöglichkeit etwa durch enge Toleranzen nicht erforderlich ist, kann die Fläche 17 auch senkrecht in Laufrichtung des Tangentialriemens 11 am Spindellagergehäuse 1 angeordnet sein.

Die Anpressrolle 12 soll in der Mittelebene 20 zwischen den Achsen 21 zweier benachbarter Spindeln 9 stehen. Die hierfür vorgesehene Einstellhilfe besteht aus mehreren Nuten 22, 22' und 22", die in zwei Gruppen 23 und 24 auf der Fläche 17 des Spindellagergehäuses 1 angeordnet sind. Den Nuten 22, 22', 22" ist eine in sie eingreifende Feder 25 unter der Auflagefläche des Tragwinkels 16 zugeordnet.

Der seitliche Versatz der Nuten 20 und der Feder 25 sei an drei geläufigen Spindelteilung von 82,5 mm, 75 mm und 70 mm erläutert. Es versteht sich, dass die Anordnung der Nuten auch für andere oder mehr als drei Spindelteilungen gewählt werden kann.

Wenn die Feder 25 unter dem Tragwinkel 16 bspw. wie in den Figuren 2 und 3 gezeichnet in die der senkrechten Mittelebene 21 einer Spindel nächstgelegenen Nut 22 eingelegt wird, steht die Achse 20 der Anpressrolle 12 in einer senkrechten Ebene im Abstand der Hälfte der kleinsten Spindelteilung, also von 35 mm von der Achse der Ringspinnspindel 9 und auch der nächsten Spindel. Die mittlere Nut 22' hat von der Nut 22 einen Abstand von 2,5 mm. Wenn die Feder 25 in diese Nut eingelegt wird, erhöht sich der Abstand der Mittelebene 20 von der Achse 21 auf 37,5 mm, also auf die Mitte zwischen einer Spindelteilung von 75 mm. Die äußere Nut 22" hat von der Nut 22' einen Abstand von 3,75 mm, wodurch sich der Abstand der Mittelebene 20 von den Achsen 21 auf 41,25 mm erhöht.

Wenn auch die Abstandslehre 19 eingelegt ist, kann der Tragwinkel 16 mittels der Schraube 26 befestigt werden. Die Schraube 26 greift in eine Mutter 27 ein, die in einer Nut 28 im Spindellagergehäuse 1 in Richtung auf die Ringspinnspindel 9 geführt ist.

Erfindungsgemäß ist eine zweite Gruppe 24 von Nuten 22, 22', 22" auf der Fläche 17 angeordnet, in der die Reihenfolge der Nuten umgekehrt ist. Mittels dieser Nuten kann die Anpressrolle 12 auch nach der anderen Seite einer Spindel eingestellt werden. Die beiden Gruppe 23 und 24 von Nuten 22, 22', 22" sind seitlich versetzt, dieser Versatz ist in der Anordnung der Feder 25 berücksichtigt.

Mittels des Schlittens 15, der an der Schraube 29 am Tragwinkel 16 höhenverstellbar ist, kann die Höhenstellung der Anpressrolle 12 eingestellt werden.

### Bezugszahlenliste

- 1: Spindellagergehäuse
- 2, 3: Lagerschalen
- 4: Klemmlasche
- 5: Schraube
- 6: Mutter
- 7, 8: Spindelträger
- 9: Spindel
- 10: Wirtel
- 11: Tangentialriemen
- 12: Anpressrolle
- 13: Lagerung der Anpressrolle
- 14: Blattfeder
- 15: Schlitten
- 16: Tragwinkel
- 17: Fläche
- 18, 18': Anlagefläche
- 19: Abstandslehre
- 20: Mittelebene zwischen benachbarten Spindeln
- 21: Achsen benachbarter Spindeln
- 22,: 22', 22" Nuten
- 23,: 24 Gruppen von Nuten
- 25: Feder
- 26: Schraube
- 27: Mutter
- 28: Nut
- 29: Schraube

## Patentansprüche

1. Für Tangentialriemenantrieb vorgesehene Ringspinnspindel mit einem Spindellagergehäuse, (1) bei dem eine zwischen benachbarten Ringspinnspindeln angeordnete Anpressrolle (12) zum Anpressen des Tangentialriemens (11) an die Wirtel (10) der Spindeln vorgesehen ist, **dadurch gekennzeichnet, dass** am Spindellagergehäuse (1) eine Fläche (17) zum Befestigen eines Trägers (16) für die Anpressrolle (12) vorhanden ist.

2. Ringspinnspindel nach Anspruch 1, **dadurch gekennzeichnet, dass** am Spindellagergehäuse (1) und am Träger (16) für die Anpressrolle (12) Einstellhilfen (22, 22', 22"; 18, 18', 19) zum lagerichtigen Montieren des Trägers vorgesehen sind.

3. Ringspinnspindel nach Anspruch 1, **dadurch gekennzeichnet, dass** die Fläche (17) zum Befestigen des Trägers (16) für die Anpressrolle (12) in zur Achse (21) der Ringspinnspindel (9) senkrechter Ebene liegt.

4. Ringspinnspindel nach Anspruch 2 und 3, **dadurch gekennzeichnet, dass** die Einstellhilfen mehrere, zur Laufrichtung des Tangentialriemens (11) quer liegende, parallele Nuten (22, 22', 22") und eine in eine der Nuten eingreifende Feder (25) umfassen.

5. Ringspinnspindel nach Anspruch 4, **dadurch gekennzeichnet, dass** die Nuten (22, 22', 22") gegenseitige Abstände aufweisen, die der Hälfte der Differenzen der Spindelteilungen entsprechen, für die die Ringspinnspindel (9) vorgesehen ist.

6. Ringspinnspindel nach Anspruch 4, **dadurch gekennzeichnet, dass** zwei nebeneinander liegende Gruppen (23, 24) von Nuten (22, 22', 22") vorgesehen sind, in denen die Nuten in jeweils umgekehrter Reihenfolge ihrer gegenseitigen Abstände angeordnet sind.

7. Ringspinnspindel nach einem der vorstehenden Ansprüche, **dadurch gekennzeichnet, dass** die Nuten (22, 22', 22") in der Fläche (17) auf dem Spindellagergehäuse (1) und die Feder (25) am Träger (16) für die Anpressrolle (12) angeordnet sind.

8. Ringspinnspindel nach Anspruch 2, **dadurch gekennzeichnet, dass** die Einstellhilfen am Spindellagergehäuse (1) und am Träger (16) für die Anpressrolle (12) in Laufrichtung des Tangentialriemens (11) liegende Anlageflächen (18, 18') am Spindellagergehäuse (1) bzw. am Träger (16) für die Anpressrolle (12) und eine zwischen diese Anlageflächen einlegbare Abstandslehre (19) umfassen.

## Claims

1. Ring spinning spindle for a tangential belt drive with a spindle bearing housing (1) in which a pressing roller (12) arranged between adjacent ring spinning spindles is provided for pressing the tangential belt (11) onto the whorl (10) of the spindles, **characterised in that** on the spindle bearing housing (1) a surface (17) is provided for securing a carrier (16) for the pressing roller (12).

2. Ring spinning spindle according to claim 1, **characterised in that** on the spindle bearing housing (1) and on the carrier (16) for the pressing roller (12) adjusting aids (22, 22', 22"; 18, 18', 19) are provided for mounting the carrier in the correct position.

3. Ring spinning spindle according to claim 1, **characterised in that** the surface (17) for securing the carrier (16) for the pressing roller (12) lies in a plane perpendicular to the axis (21) of the ring spinning spindle (9).

4. Ring spinning spindle according to claim 2 and 3, **characterised in that** the adjusting aids comprise several parallel grooves (22, 22', 22") lying perpendicular to the running direction of the tangential belt (11) and a spring (25) engaging in one of the grooves.

5. Ring spinning spindle according to claim 4, **characterised in that** the grooves (22, 22', 22") have mutual spacings, which correspond to half of the differences of the spindle spacings, for which the ring spinning spindle (9) is provided.

6. Ring spinning spindle according to claim 4, **characterised in that** two adjacent groups (23, 24) of grooves (22, 22', 22") are provided, in which the grooves are arranged respectively spaced part in reverse order.

7. Ring spinning spindle according to one of the preceding claims, **characterised in that** the grooves (22, 22', 22") in the surface (17) are arranged on the spindle bearing housing (1) and the springs (25) are arranged on the carrier (16) for the pressing roller (12).

8. Ring spinning spindle according to claim 2, **characterised in that** the adjusting aids on the spindle bearing housing (1) and on the carrier (16) for the pressing roller (12) comprise bearing surfaces (18, 18') lying in the running direction of the tangential belt (11) on the spindle bearing housing (1) or on the carrier (16) for the pressing roller (12) and a spacer gauge (19) which is insertable between said bearing surfaces.

## Revendications

1. Broche de filage à anneaux, destinée à un entraînement par courroie tangentielle et munie d'un carter (1) de montage de broches dans lequel un rouleau presseur (12), interposé entre des broches voisines de filage à anneaux, est prévu pour presser ladite courroie tangentielle (11) contre les noix (10) desdites broches, **caractérisée par** la présence, sur ledit carter (1) de montage des broches, d'une surface (17) dévolue à la fixation d'un support (16) dédié au rouleau presseur (12).

2. Broche de filage à anneaux, selon la revendication 1, **caractérisée par le fait que** des auxiliaires de réglage (22, 22', 22" ; 18, 18', 19) sont prévus sur le carter (1) de montage des broches, et sur le support (16) dédié au rouleau presseur (12), pour assurer le montage dudit support en position correcte.

3. Broche de filage à anneaux, selon la revendication 1, **caractérisée par le fait que** la surface (17), dévolue à la fixation du support (16) dédié au rouleau presseur (12), se trouve dans un plan perpendiculaire à l'axe (21) de ladite broche de filage (9) à anneaux.

4. Broche de filage à anneaux, selon les revendications 2 et 3, **caractérisée par le fait que** les auxiliaires de réglage comprennent plusieurs rainures parallèles (22, 22', 22"), disposées transversalement par rapport à la direction de défilement de la courroie tangentielle (11), et une languette (25) pénétrant dans l'une desdites rainures.

5. Broche de filage à anneaux, selon la revendication 4, **caractérisée par le fait que** les rainures (22, 22', 22") présentent des espacements mutuels correspondant à la moitié des différences des pas de répartition des broches pour lesquels ladite broche de filage (9) à anneaux est prévue.

6. Broche de filage à anneaux, selon la revendication 4, **caractérisée par** la présence de deux groupes (23, 24) de rainures (22, 22', 22"), agencés en juxtaposition, dans lesquels lesdites rainures sont respectivement disposées suivant l'ordre séquentiel inverse de leurs espacement mutuels.

7. Broche de filage à anneaux, selon l'une des revendications précédentes, **caractérisée par le fait que** les rainures (22, 22', 22") sont pratiquées dans la surface (17) située sur le carter (1) de montage des broches, et la languette (25) est disposée sur le support (16) dédié au rouleau presseur (12).

8. Broche de filage à anneaux, selon la revendication 2, **caractérisée par le fait que** les auxiliaires de réglage comprennent, sur le carter (1) de montage des broches et sur le support (16) dédié au rouleau presseur (12), des surfaces d'appui (18, 18') respectivement disposées dans la direction de défilement de la courroie tangentielle (11), sur ledit carter (1) de montage des broches et sur ledit support (16) dédié audit rouleau presseur (12), et un gabarit d'espacement (19) pouvant être engagé entre ces surfaces d'appui.
